# EUROPÄISCHE PATENTSCHRIFT

(11) **EP 1 708 835 B1**
(45) Veröffentlichungstag und Bekanntmachung des Hinweises auf die Patenterteilung: **22.04.2009**
(21) Anmeldenummer: 05707039.3
(22) Anmeldetag: 27.01.2005
(51) Int. Cl.: B21D 43/05

(54) **TRANSPORTVORRICHTUNG FÜR WERKSTÜCKE IN PRESSEN**
TRANSPORT DEVICE FOR WORKPIECES IN PRESSES
DISPOSITIF DE TRANSPORT CONCU POUR DES PIECES A USINER DANS DES PRESSES

(30) Priorität: 30.01.2004 DE 102004005046
(43) Veröffentlichungstag der Anmeldung: 11.10.2006
(73) Patentinhaber: Müller Weingarten AG, 88250 Weingarten (DE)
(72) Erfinder: REICHENBACH, Rainer, 88281 Schlier (DE)
(74) Vertreter: Eisele, Otten, Roth & Dobler
(86) Internationale Anmeldenummer: PCT/EP2005/000800
(87) Internationale Veröffentlichungsnummer: WO 2005/072888

(56) Entgegenhaltungen:
- EP-A- 0 728 543
- EP-A- 0 838 281
- EP-A- 0 842 719
- DE-A1- 3 636 011
- DE-A1- 19 528 002
- US-A- 5 423 202

## Beschreibung

Die Erfindung betrifft eine Transportvorrichtung von Werkstücken durch Bearbeitungsstufen einer Stufenpresse nach dem Oberbegriff des Anspruchs 1.

### Stand der Technik

Erfordert die Herstellung eines Werkstückes mehrere Bearbeitungsabläufe, wie Schneiden und Umformen, so werden zur wirtschaftlichen Fertigung die erforderlichen Einzeloperationen in einer so genannten Stufenpresse durchgeführt. Die Anzahl der Werkzeuge entspricht dann der Anzahl der Arbeitsstufen, die zum Herstellungsprozess der Werkstücke erforderlich sind.

In den Pressen befinden sich Transportvorrichtungen mit denen die Werkstücke von einen Arbeitsstation zur nächsten transportiert werden. Die Transportvorrichtung kann als 2-Achs-Transfer oder 3-Achs-Transfer ausgeführt werden, womit die Bewegungsachsen der Transportmittel definiert werden. Bei einem 2-Achs-Transfer sind beidseitig durch die Presse verlaufende Tragschienen vorgesehen an denen mit Saugern oder dergleichen bestückte Quertraversen zum Werkstücktransport befestigt sind, die eine sich überlagernde Horizontal- und Vertikalbewegung ausführen.

Bei einem 3-Achs-Transfer sind die Tragschienen als sogenannte Greiferschienen ausgebildet, die zusätzlich zur Horizontal- und Vertikalbewegung noch eine Querbewegung ausführen und mittels Greiferelemente das Werkstück greifen, um dieses von einer Bearbeitungsstufe zur Nächsten zu transportieren. In der Praxis wird der 3-Achs- oder Greifer-Transfer vorzugsweise zum Transportieren von außen greifbaren, biegesteifen Blechteilen verwendet.

Der Antrieb der drei Achsen kann direkt über Kurvenscheiben und Hebel vom Pressenantrieb erfolgen oder jede Bewegungsachse ist mit einem Eigenantrieb ausgerüstet. Ein 3-Achs-Transfer mit jeweils eigenen Antrieben ist in dem US-Patent 4,887,446 offenbart. Die Vertikalbewegung sowie die Schließbewegung, quer zur Pressendurchlaufrichtung, erfolgt mittels Elektromotoren oder Hydraulikzylindern. Für die Ausführung der Horizontalbewegung der Tragschienen wird ein elektrischer Linearantrieb vorgeschlagen.

Nähere Angaben über den Linearantrieb und insbesondere über die Längen des Primär- und Sekundärteils sind nicht in dem Patent aufgeführt, ebenso wird auch der bei einer Umrüstung erforderliche Wechsel der Greiferschienen nicht offenbart.

Eine Vorrichtung zum Kuppeln und Entkuppeln von Greiferschienenteilen ist in der gattungsgemäßen DE 36 36 010 ausführlich beschrieben. Als Verbindungselement bzw. Greiferschienenschloss wird eine nach dem Schwenkspanner-Prinzip wirkende Vorrichtung vorgeschlagen. Neben der erforderlichen komplexen Gestaltung bedingt insbesondere die Erzielung eines Freiraumes der Greiferschienenteile zueinander, zum Wechselvorgang, einen erheblichen Aufwand.

Anstelle der Horizontalbewegung der Tragschienen kann diese Bewegung auch durch Transportwagen auf den Tragschienen erfolgen.

### Aufgabe und Vorteil der Erfindung

Der Erfindung liegt die Aufgabe zugrunde, für eine Presse und insbesondere für eine Stufenpresse mit Zwei-oder Drei-Achs-Transfer einen Linearantrieb für die Horizontalbewegung derart auszubilden, dass dieser kostengünstig ausgebildet ist und auch bei hoher Leistungsanforderung eine kompakte Bauform ergibt. Zusätzlich soll der Linearantrieb bei einem Werkzeugwechsel einen einfachen Austausch der Greiferschienen ermöglichen.

Diese Aufgabe wird ausgehend von einer Transportvorrichtung nach dem Oberbegriff des Anspruchs 1 durch die kennzeichnenden Merkmale des Anspruchs 1 gelöst. In den Unteransprüchen sind vorteilhafte und zweckmäßige Weiterbildungen der erfindungsgemäßen Transportvorrichtung angegeben.

Der Erfindung liegt der Gedanke zugrunde zwei Linearantriebe pro Tragschiene für die Horizontalbewegung vorzusehen. Diese Linearantriebe werden derart angeordnet, dass auf einfache Weise der Wechsel der Tragschiene möglich ist. Zu diesem Zweck befinden sich die Linearmotoren im Wesentlichen an den äußeren Enden der Tragschiene. Diese äußeren Enden sind getrennt von der auszuwechselnden Tragschiene und mit dieser über Tragschienenschlösser lösbar verbunden. Die Tragschienenschlösser befinden sich ebenfalls in den eigenständigen Endstücken und lediglich ein Spannkopf greift in die auswechselbare Tragschiene ein. Für den Wechselvorgang wird die Verbindung gelöst und mittels der Linearmotoren die Endstücke um einen definierten Betrag horizontal auseinander gefahren, wodurch ein problemloser Werkzeugwechsel möglich ist. In vorteilhafter Weise kann durch diesen Bewegungsablauf das Tragschienenschloss in einer sehr einfachen Form ausgebildet werden. Die Tragschiene ist bei einem vorzugsweise verwendeten 3-Achs-Transfer als Greiferschiene ausgebildet.

Für den eigentlichen Umrüstvorgang ist der Pressentisch als Schiebetisch ausgebildet auf dem sich das Werkzeug befindet. Auch alles für den Werkstücktransport erforderliche teileabhängige Zubehör wird ebenfalls auf dem Schiebetisch abgelegt und aus der Presse gefahren.

Auf einem außerhalb der Presse befindlichen Schiebetisch ist ein neues Werkzeug aufgespannt und das teileabhängige Zubehör angeordnet. Nach erfolgtem Wechsel der Schiebetische wird die Presse vollautomatisch auf die neue Produktion umgerüstet und auch die ausgetauschten Tragschienenteile durch die Tragschienenschlösser gespannt. Zu diesem Zweck fahren die Linearantriebe die Tragschienen-Endstücke mit den darin befindlichen Tragschienenschlösser soweit in Richtung der Tragschiene, dass die Spannköpfe in die in der Tragschiene vorgesehenen Aufnahme eingreifen können. Die Tragschienenschlösser spannen die Tragschiene und die Endstücke zusammen und dadurch wird die Tragschiene auch fest mit dem Linearantrieb verbunden.

Die vorgeschlagene Verwendung von Linearantrieben erfüllt in vorteilhafter Weise die gestellte Aufgabe. Durch neuere Entwicklungen stehen Antriebe mit hoher Dynamik und schneller Hubfolge zur Verfügung. Da diese Antriebe verschleißfrei arbeiten ist eine bleibende hohe Positioniergenauigkeit über den gesamten Lebenszyklus gewährleistet.

Aufgrund der hohen Leistungsdichte, der Aufteilung auf zwei Antriebe pro Tragschiene und die Integration direkt an die Tragschienenenden wird eine kompakte und preiswerte Ausführung erreicht.

Als weiterer Vorteil wird bei der Verwendung von zwei Antrieben die Betriebssicherheit erhöht da bei dem Ausfall eines Antriebes der zweite Antrieb die Tragschiene und insbesondere die Greifer an einer Greiferschiene aus dem Kollisionsbereich fährt.

Besonders vorteilhaft wird die Erfindung bei einem 3-Achs-Transfer eingesetzt. Weitere Vorteile und Einzelheiten der Erfindung ergeben sich aus der Beschreibung und den Figuren eines Ausführungsbeispiels.

Die Figuren zeigen:
- Figur 1: Teilansicht einer Stufenpresse mit gespannter Tragschiene, die als Greiferschiene ausgebildet ist.
- Figur 2: wie Figur 1, jedoch mit gelöster Greiferschiene
- Figur 3: Einzelheit der Greiferschiene

### Beschreibung eines Ausführungsbeispiels

Das Ausführungsbeispiel beschreibt einen 3-Achs-Transfer mit Greiferschienenantrieb. In Figur 1 ist von einer Stufenpresse 1 der Stößel 2 und Schiebetisch 3 dargestellt an denen die Oberwerkzeuge 4 und Unterwerkzeuge 5 befestigt sind. Im Bereich der Ständer 6, 7 sind die so genannten Schließkästen 8, 9 angeordnet. Diese Schließkästen 8, 9 sind mit Antriebeseinrichtungen versehen die einen Vertikal- und einen Schließhub der Tragschienen bzw. Greiferschiene 10 durchführen. Derartige Schließkästen 8, 9 sind bekannt und z.B. in der DE 43 36 854 A1 des Anmelders ausführlich beschrieben. Zur Greiferschiene 10 gehören auch die Greiferschienen-Endstücke 11, 12. Die Verbindungen der Greiferschiene 10 mit den Endstücken 11, 12 bewirken Greiferschienenschlösser 13. Die Greiferschienenschlösser 13 sind als Schwenkspanner bzw. Dreh-Zugspanner ausgeführt deren Grundkörper 14 mit dem Spannantrieb direkt im Hohlprofil der Greiferschienen-Endstücke 11, 12 integriert sind, während die Spannköpfe 15 in die entsprechenden Aufnahmen der Greiferschiene 10 eingreifen und spannen.

Die Linearantriebe sind mit 16 und 17 bezeichnet und bestehen aus einem Primärteil 18, 19 und einem Sekundärteil 20, 21. Der Primärteil 18, 19 ist auf den Schließkästen 8, 9 angeordnet. Der Sekundärteil 20 ist dem Greiferschienen-Endstück 11 verbunden während der Sekundärteil 21 geteilt ist und sowohl an der Greiferschiene 10 als auch am Greiferschienen-Endstück 12 befestigt ist. Die Linearantriebe 16, 17 bewirken beim 3-Achs-Transfer die Horizontalbewegung der Werkstücke in Transportrichtung 22 als auch den Rückhub gegen die Transportrichtung 22.

Gut erkennbar ist durch die vorgeschlagene Aufteilung der Antriebe deren kurze und kompakte Bauform.

Die Situation für einen Werkzeugwechsel zeigt Figur 2. Die Greiferschienenschlösser 13 sind geöffnet und durch die Linearantriebe 16, 17 sind die Greiferschienen-Endstücke 11, 12 horizontal und entgegengesetzt soweit auseinander gefahren, dass ein Freiraum zur Greiferschiene 10 gegeben ist. Die abgekuppelte Greiferschiene 10 ist auf Aufnahmen 23, die sich am Schiebetisch 3 befinden, abgelegt und gehalten.

Die Aufteilung des Sekundärteils 21 in einen Teil der an der Greiferschiene 10 befestigt ist und einen Teil welcher sich am Greiferschienen-Endstück 12 befindet ermöglicht bei kürzester Bauform und geringer Horizontalverfahrung den erforderlichen Freiraum zum Greiferschienenwechsel.

Eine Einzelheit der Erfindung zeigt Figur 3. In der Schnittdarstellung, im Bereich der Greiferschienen-Teilstelle, ist die Anordnung des Linearantriebes 16 zu sehen. Der Primärteil 18 ist mit einer Aufnahme 23 des Schließkastens 8 verbunden. Am Greiferschienen-Endstück 11 ist der Sekundärteil 20 befestigt. Von dem Greiferschienenschloss befindet sich der Spannkopf 15 in eingeschwenkter Spannstellung.

Durch die Linearführungen 24 ist das Greiferschienen-Endstück 11 in der Aufnahme 23 geführt und gehalten.

Die Erfindung ist nicht auf das dargestellte und beschriebene Ausführungsbeispiel beschränkt. Sie umfasst auch alle fachmännischen Weiterbildungen im Rahmen der Ansprüche.

So ist auch die Verwendung von nur einem Linearantrieb zum Wechsel der Greiferschiene möglich. Folgender schematischer Ablauf ist dann erforderlich:
- Öffnen des entgegengesetzt vom aktiven Linearantrieb befindlichen Greiferschienenschlosses
- Verfahren der Greiferschiene in Wechselstellung
- Öffnen des Greiferschienenschlosses auf der Seite des Linearantriebes
- Verfahren des Endstückes mit dem Linearantrieb um den für den Greiferschienenwechsel erforderlichen Betrag

Selbstverständliche lässt sich die erfindungsgemäße Vorrichtung nach dem Ausführungsbeispiel auch auf einen 2-Achs-Transfer mit Saugerbalken-Werkstück-Transport prinzipiell übertragen.

### Bezugszeichenliste

- 1: Stufenpresse
- 2: Stößel
- 3: Schiebetisch
- 4: Oberwerkzeug
- 5: Unterwerkzeug
- 6: Ständer
- 7: Ständer
- 8: Schließkasten
- 9: Schließkasten
- 10: Greiferschiene
- 11: Greiferschienen-Endstück
- 12: Greiferschienen-Endstück
- 13: Greiferschienenschloss
- 14: Grundkörper
- 15: Spannkopf
- 16: Linearantrieb
- 17: Linearantrieb
- 18: Primärteil
- 19: Primärteil
- 20: Sekundärteil
- 21: Sekundärteil
- 22: Transportrichtung
- 23: Aufnahme
- 24: Linearführung

## Patentansprüche

1. Transportvorrichtung zum Transportieren von Werkstücken durch Bearbeitungsstufen einer stufenpresse bei welcher die Anzahl der Werkzeuge der Anzahl der Arbeitsstufen, die zum Herstellungsprozess der Werkstücke erforderlich sind, entspricht, mit zwei parallel zueinander angeordnete Tragschienen (10) an denen Greifer oder Quertraversen zur Aufnahme und zum Transport der werkstücke befestigt sind, wobei die Tragschienen (10) oder zugehörige Transportwagen mittels Linearantrieben (16, 17) eine horizontale Längsbewegung in und gegen die Werkstückstransportrichtung zum werkstücktransport durchführen, **dadurch gekennzeichnet, daß** zur Durchführung der horizontalen Längsbewegung für jede Tragschiene (10) wenigstens zwei Linearantriebe (16, 17) vorgesehen sind, die sich an den äußeren Enden der Tragschienen (10) befinden, dass zur Durchführung eines Wechsels der Tragschienen (10) beim Werkzeugwechsel für jede Tragschiene (10) wenigstens ein Linearantrieb (16, 17) vorgesehen ist, der Tragschienen-Endstücke (11, 12) um einen definierten Betrag auseinander fahren kann, und daß ein Austausch der Tragschiene (10) über, die Tragschiene mit den Tragschienen-Endstücken (11, 12) verbindende Tragschienenschlösser (13) erfolgt.

2. Transportvorrichtung nach Anspruch 1, **dadurch gekennzeichnet, dass** die Linearantriebe (16, 17) zumindest teilweise auf den Tragschienen-Endstücken (11, 12) angeordnet sind.

3. Transportvorrichtung nach Anspruch 1 oder 2, **dadurch gekennzeichnet, dass** Sekundärteile (20, 21) der Linearantriebe (16, 17) auf den Tragschienen-Endstücken (11, 12) angeordnet sind.

4. Transportvorrichtung nach Anspruch 1, 2 und 3, **dadurch gekennzeichnet, dass** die Tragschienenschlösser (13) bevorzugt als Dreh-Zugspanner ausgebildet sind.

5. Transportvorrichtung nach Anspruch 3, **dadurch gekennzeichnet, dass** das Sekundärteil (21) geteilt ist und ein Teil am Tragschienen-Endstück (12) und das andere Teil and der Tragschiene (10) derart angeordnet sind, dass diese Teile bei gespanntem Tragschienenschloss (13) eine Einheit bilden.

6. Transportvorrichtung nach Anspruch 1, **dadurch gekennzeichnet, dass** die Linearantriebe (16, 17) unabhängig voneinander fahrbar sind.

7. Transportvorrichtung nach Anspruch 1 bis 4, **dadurch gekennzeichnet, dass** die Tragschienen-Endstücke (11, 12) bei geöffneten Tragschlössern (13) unabhängig voneinander und entgegengesetzt fahrbar sind.

8. Transportvorrichtung nach einem oder mehreren der vorhergehenden Ansprüche, **dadurch gekennzeichnet, dass** die Grundkörper (14) der Tragschienenschlösser (13) in einem Hohlprofil der Tragschienen-Endstücke (11, 12) integriert sind.

9. Transportvorrichtung nach einem oder mehreren der vorhergehenden Ansprüche, **dadurch gekennzeichnet, dass** für die Schaffung der Freiräume zum Wechsel der Tragschiene (10) zwei Tragschienenschlösser (13) und wenigstens ein Linearantrieb (16, 17) verwendet wird.

10. Transportvorrichtung nach einem der vorhergehenden Ansprüche, **dadurch gekennzeichnet, dass** für einen 3-Achstransfer die Tragschienen als Greiferschienen mit Greifern ausgebildet sind, wobei mittels eines Hubmechanismus eine Vertikalbewegung sowie mittels eines Schließ-Öffnungsmechanismus eine Querbewegung zur Teiletransportrichtung durchführbar ist und wobei vorzugsweise mindestens zur Horizontalbewegung ein Linearantrieb einsetzbar ist.

## Claims

1. An apparatus for transporting workpieces through processing stages of a transfer press, in which the number of tools corresponds to the number of operating stages which are necessary for producing the workpieces, said apparatus comprising two support rails (10) which are arranged parallel to one another and on which grippers or cross members for accommodating and for transporting the workpieces are secured, whereby the support rails (10) or associated transport carriages by means of linear drives (16, 17) perform a horizontal longitudinal movement in and opposite the workpiece transport direction for the workpiece transport, **characterised in that** for performing the horizontal longitudinal movement for each support rail (10) at least two linear drives (16, 17) are provided, which are located at the outer ends of the support rails (10), **in that** to replace the support rails (10) during a tool replacement for each support rail (10) at least one linear drive (16, 17) is provided, which can move apart the support rail end pieces (11, 12) by a defined amount, and **in that** the support rails (10) can be replaced by means of support rail locks (13) connecting the support rails with the support rail end pieces (11, 12).

2. The transport apparatus according to claim 1, **characterised in that** the linear drives (16, 17) are arranged at least partly on the support rail end pieces (11, 12).

3. The transport apparatus according to claim 1 or 2, **characterised in that** secondary parts (20, 21) of the linear drives (16, 17) are arranged on the support-rail end pieces (11, 12).

4. The transport apparatus according to claim 1, 2 and 3, **characterised in that** the support rail locks (13) are preferably designed in the form of rotary tensioning clamps.

5. The transport apparatus according to claim 3, **characterised in that** the secondary part (21) is divided and one part is arranged on the support rail end piece (12) and the other part on the support rail (10), such that said parts form one unit with a tensioned support rail lock (13).

6. The transport apparatus according to claim 1, **characterised in that** the linear drives (16, 17) can be displaced independently of one another.

7. The transport apparatus according to claims 1 to 4, **characterised in that** the support-rail end pieces (11, 12) can be displaced independently of one another and in opposite directions, when the support locks (13) are open.

8. The transport apparatus according to one or more of the preceding claims, **characterised in that** the basic bodies (14) of the support-rail locks (13) are integrated into a hollow profile of the support-rail end pieces (11, 12).

9. The transport apparatus according to one or more of the preceding claims, **characterised in that** two support rail locks (13) and at least one linear drive (16, 17) are used to create clearances for changing the support rails (10).

10. The transport apparatus according to one of the preceding claims, **characterised in that** for a 3-way axial transfer the support rails are designed in the form of gripper rails with grippers, whereby by means of a lifting mechanism a vertical movement can be performed and by means of a closing opening mechanism a transverse movement can be performed relative to the part transport direction, and whereby preferably at least one linear drive can be used for the horizontal movement

## Revendications

1. Dispositif de transport destiné à transporter des pièces à travers les phases d'usinage d'une presse transfert dans laquelle le nombre d'outils correspond au nombre des phases de travail nécessaires au processus de fabrication des pièces, lequel dispositif de transport comporte deux rails de support (10) agencés parallèlement l'un par rapport à l'autre auxquels sont fixés des preneurs ou des traverses transversales pour la réception et le transport des pièces, les rails de support (10) ou les chariots de transport associés effectuant, au moyen d'entraînements linéaires (16, 17), un déplacement longitudinal horizontal dans et contre le sens de transport des pièces pour le transport des pièces,
**caractérisé en ce que**, afin d'effectuer le déplacement longitudinal horizontal, il est prévu pour chaque rail de support (10) au moins deux entraînements linéaires (16, 17) situés aux extrémités extérieures des rails de support (10), **en ce que**, afin de réaliser un changement des rails de support (10) lors du changement d'outil, il est prévu pour chaque rail de support (10) au moins un entraînement linéaire (16, 17) qui peut espacer les éléments d'extrémité de rails de support (11, 12) d'une valeur définie et **en ce qu'**un remplacement du rail de support (10) a lieu par le biais de verrous de rails de support (13) reliant le rail de support aux éléments d'extrémité de rails de support (11, 12).

2. Dispositif de transport selon la revendication 1,
**caractérisé en ce que** les entraînements linéaires (16, 17) sont agencés au moins partiellement sur les éléments d'extrémité des rails de support (11, 12).

3. Dispositif de transport selon l'une des revendications 1 ou 2,
**caractérisé en ce que** des éléments secondaires (20, 21) des entraînements linéaires (16, 17) sont agencés sur les éléments d'extrémité de rails de support (11, 12).

4. Dispositif de transport selon l'une des revendications 1, 2 et 3,
**caractérisé en ce que** les verrous de rails de support (13) sont de préférence réalisés sous la forme d'éléments de serrage à traction et rotation.

5. Dispositif de transport selon la revendication 3,
**caractérisé en ce que** l'élément secondaire (21) est divisé et **en ce qu'**une partie est agencée sur l'élément d'extrémité de rail de support (12) et l'autre partie sur le rail de support (10) de telle façon que ces parties forment une unité lorsque le verrou de rail de support (13) est serré.

6. Dispositif de transport selon la revendication 1,
**caractérisé en ce que** les entraînements linéaires (16, 17) peuvent être déplacés indépendamment l'un de l'autre.

7. Dispositif de transport selon l'une des revendications 1 à 4,
**caractérisé en ce que** les éléments d'extrémité de rails de support (11, 12) peuvent être déplacés indépendamment l'un de l'autre et à l'inverse l'un de l'autre lorsque les verrous de rails de support (13) sont ouverts.

8. Dispositif de transport selon l'une ou plusieurs des revendications précédentes,
**caractérisé en ce que** les corps de base (14) des verrous de rails de support (13) sont intégrés dans un profilé creux des éléments d'extrémité de rails de support (11, 12).

9. Dispositif de transport selon l'une ou plusieurs des revendications précédentes,
**caractérisé en ce que**, afin de créer les dégagements nécessaires au changement du rail de support (10), on utilise deux verrous de rails de support (13) et au moins un entraînement linéaire (16, 17).

10. Dispositif de transport selon l'une des revendications précédentes,
**caractérisé en ce que**, pour un transfert à trois axes, les rails de support sont réalisés sous forme de rails de preneurs avec preneurs, un déplacement vertical pouvant être effectué au moyen d'un mécanisme de levage ainsi qu'un déplacement transversal par rapport au sens de transport des pièces au moyen d'un mécanisme d'ouverture-fermeture et un entraînement linéaire pouvant être de préférence installé au moins pour le déplacement horizontal.
